# EUROPÄISCHE PATENTSCHRIFT

(11) **EP 1 082 926 B1**
(45) Veröffentlichungstag und Bekanntmachung des Hinweises auf die Patenterteilung: **21.07.2004**
(21) Anmeldenummer: 00118993.5
(22) Anmeldetag: 01.09.2000
(51) Int. Cl.: A47C 23/00

(54) **Federelement für Bettrahmen**
Spring element for bed frame
Elément ressort pour cadre de lit

(30) Priorität: 08.09.1999 DE 29915786 U
(43) Veröffentlichungstag der Anmeldung: 14.03.2001
(73) Patentinhaber: Baumjohann, Matthias, 33378 Rheda-Wiedenbrück (DE)
(72) Erfinder: Baumjohann, Matthias, 33378 Rheda-Wiedenbrück (DE)
(74) Vertreter: TER MEER STEINMEISTER & PARTNER GbR

(56) Entgegenhaltungen:
- FR-A- 2 771 909
- US-A- 5 632 473

## Beschreibung

Die Erfindung betrifft ein Federelement zur Abstützung von Latten oder Stütztellern in Bettrahmen, bestehend aus einer unteren und einer oberen C-förmigen Blattfeder, die spiegelbildlich zueinander angeordnet und an beiden Enden einstückig oder durch Verbindungsmittel verbunden sind, mit wenigstens einem zusätzlichen elastischen Stützglied zur Unterstützung der Rückfederbewegung des Federelements, das durch eine innerhalb des Federelements zwischen den Scheitelpunkten der C-förmigen Blattfedern angeordnete Druckfeder gebildet wird.

Derartige elliptische Federelemente, die aus zwei zusammengesetzten, C-förmigen Blattfedern bestehen, sind beispielsweise aus der US 5,632,473 oder der DE 196 37 933 C1 bekannt. Sie werden aus Metall, beispielsweise nichtrostendem Federstahl, oder auch aus Kunststoff hergestellt. Ausführungen aus Kunststoff sind zumeist einstückig ausgebildet, während solche aus Metall zumeist aus zwei C-förmigen Blattfedern mit Hilfe von Verbindungsmitteln zusammengesetzt sind. Die US 5,632,473 zeigt eine einstückige Blattfeder aus Kunststoff, bei der zwischen den Scheiteln der beiden C-förmigen Teile der Blattfeder Druckfedern zur zusätzlichen Abstützung eingesetzt sind. Die Druckfedern werden, soweit ersichtlich, durch Gummielemente gebildet. Federelemente dieser Art bieten eine progressive Federkennlinie, d. h., daß die Federkraft mit zunehmender Belastung steigt. Sie sind daher in der Lage, sowohl leichte als auch schwere Personen mit im wesentlichen gleicher Federwirkung abzustützen. Es hat sich jedoch gezeigt, daß es insbesondere bei längerer und starker Belastung in gewissem Maße zu dauerhafter Verformung des Federelements kommen kann, so daß die elastische Rückstellung bei der Entlastung nur unvollständig oder zumindest nur sehr allmählich stattfindet.

Bei einstückig hergestellten Federelementen aus Kunststoff ist es daher bekannt, in der Längsachse der durch das Federelement gebildeten Ellipse ein gummielastisches Zugglied anzuordnen, das die Rückstellbewegung unterstützt. Ein derartiges Zugglied wird beim Einfedern gedehnt, da die Anordnung aus den beiden C-förmigen Blattfedern beim Einfedern gestreckt wird. Bei einem derartigen Federelement ist es jedoch notwendig, daß das elastische Zugglied bereits bei der Herstellung eingeplant und angebracht wird.

Ein Nachrüsten beliebiger Federelemente, das nach den individuellen Vorgaben des späteren Benutzers des Bettrahmens wünschenswert sein kann, ist nicht möglich.

Wegen der großen Bandbreite möglicher Belastungen, die die Federelemente im Gebrauch in Abhängigkeit vom Körpergewicht des Benutzers aufnehmen, ist es jedoch ein Nachteil, nur Federelemente ein und derselben Federcharakteristik zur Verfügung zu haben.

Der Erfindung liegt daher die Aufgabe zugrunde, ein Federelement der obigen Art dahingehend weiterzuentwickeln, daß flexible Gestaltungsmöglichkeiten für die Auswahl der Feder- und Rückstellkraft des Federelements zur Verfügung stehen.

Diese Aufgabe wird bei einem Federelement der obigen Art dadurch gelöst, daß die beiden Blattfedern an beiden Enden hülsenförmig eingedrehte Laschen aufweisen und daß die beim Herstellen der Verbindung der beiden Blattfedern zusammentreffenden Laschen jeweils versetzt an dem jeweiligen Rand der Blattfedern angeordnet sind, so daß sie gemeinsam eine durchgehende Hülse bilden, in die ein Verbindungsstift eingeschoben ist.

Als Druckfeder kommen vor allem Drahtfedern in Betracht, etwa eine Schraubenfeder oder eine im Mittelbereich ausgewölbte Feder in der Form eines Doppelkonus oder einer Tonne. Die letzteren Federtypen haben den Vorteil, daß sie - bei geeigneter Auswahl des Verhältnisses von Drahtdurchmesser zu Windungsdurchmesser - eine progressive Federkernlinie aufweisen.

Auf den Innenseiten der beiden C-förmigen Blattfedern können miteinander fluchtende Zapfen angebracht sein, auf die die Enden der Druckfeder aufgeschoben sein können. Das ermöglicht eine werkzeuglose Montage und ein leichtes Nachrüsten oder Entfernen je nach den Bedingungen des Einzelfalles. Die beiden Zapfen können zugleich die Funktion eines Anschlages haben, der den Federweg des Federelements begrenzt und damit sicherstellt, daß ein übermäßiges Einfedern, das zu einer dauerhaften Verformung des Federelements führen kann, verhindert wird.

Die Zapfen ihrerseits können auf Stifte aufgeschoben sein, die von Verbindungsplatten auf der Außenseite der beiden Blattfedern ausgehen und die Blattfedern in einem Bohrloch durchdringen.

Diese Verbindungsplatten können zur Bildung des Übergangs zwischen dem Federelement und entsprechenden Elementen eines Bettes dienen.

Im folgenden werden bevorzugte Ausführungsbeispiele der Erfindung anhand der beigefügten Zeichnung näher erläutert.
Die einzige Figur ist eine perspektivische Explosionsdarstellung einer Ausführungsform eines erfindungsgemäßen Federelements.

Ein erfindungsgemäßes Federelement umfaßt zunächst eine obere, nach oben gewölbte, im wesentlichen C-förmige Blattfeder 10 und eine entsprechende, nach unten gewölbte Blattfeder 12. Die beiden Blattfedern 10,12 weisen an beiden Enden hülsenförmig eingedrehte Laschen 14,16 bzw. 18,20 auf. Die beim Herstellen der Verbindung der beiden Blattfedern zusammentreffenden Laschen sind jeweils versetzt an dem jeweiligen Rand der Blattfedern 10,12 angeordnet, so daß sie gemeinsam eine Art von durchgehender Hülse bilden, in die ein nicht dargestellter Verbindungsstift eingeschoben werden kann, wie es etwa bei Scharnieren der Fall ist. Die Laschen 14,16 bzw. 18,20 können auch so eingedreht sein, daß die formschlüssig ineinandergreifen, wie es in der eingangs genannten DE 196 37 933 C1 gezeigt ist.

Durch Zusammenfügen der beiden Blattfedern 10,12 in der beschriebenen Weise entsteht ein im weitesten Sinne elliptisches Federelement. Dieses Federelement ist auf der oberen und unteren Seite mit Verbindungsplatten 22,24 versehen, die insbesondere aus Kunststoff bestehen. Die Verbindungsplatten 22,24 dienen zur Anbringung des Federelements an einem gefederten und einem ungefederten Teil eines Bettes. In der Zeichnung ist im unteren Bereich eine im wesentlichen starre Leiste 26 eines insgesamt nicht gezeigten Bettrahmens angedeutet, während im oberen Bereich der Zeichnung ein rechteckiger Stützteller 28 dargestellt ist, der zusammen mit anderen Stütztellern eine gefederte Fläche zur Aufnahme einer Matratze bildet.

Die Verbindungsplatten 22,24 weisen jeweils einen angeformten Stift 30,32 auf, der in Richtung der jeweils angrenzenden Blattfedern 10,12 gerichtet ist und diese in jeweils einem Bohrloch 34,36 im Scheitelpunkt der Blattfedern durchdringt. Wie insbesondere am Beispiel der unteren Verbindungsplatte 24 gezeigt ist, sind an zwei gegenüberliegenden Rändern, die in der montierten Stellung den beiden längsseitigen Rändern der Blattfeder entsprechen, aus der Fläche der Verbindungsplatte 24 aufragende Randleisten 38,40 vorgesehen, die die Ränder der Blattfedern 10,12 von beiden Seiten her erfassen und somit als Verdrehsicherung dienen.

Nur für die obere Verbindungsplatte 22 ist in der Zeichnung erkennbar, daß auf der äußeren, dem Stift 30 gegenüberliegenden Fläche ein aufragender Zapfen 42 mit profilierter Oberfläche angeformt ist. Dieser Zapfen 42 wird bei der Montage des nicht gezeigten Bettes eine zentrale Bohrung 44 des Stütztellers 28 von dessen Unterseite her eingeschoben.

Ein entsprechender, nicht gezeigter Zapfen befindet sich an der Unterseite der unteren Verbindungsplatte 24. Dieser Zapfen dient zum Einschieben in eine Bohrung 46 in der Leiste 26 des Bettrahmens.

Auf den Innenseiten der beiden Blattfedern 10,12 sind weitere Zapfen 48,50 gezeigt, die jeweils eine zentrale, nicht bezeichnete Bohrung aufweisen und bei der Montage von der Innenseite der Blattfedern her auf die aus den Bohrlöchern 34,36 austretenden Stifte 30,32 der beiden Verbindungsplatten 22,24 aufgeschoben werden.

Diese beiden Zapfen dienen zum einen zur Aufnahme einer Doppelkegelfeder 52, deren Windungsdurchmesser an den beiden Enden dem Außendurchmesser der beiden Zapfen 48,50 entspricht, so daß die Doppelkegelfeder nach unten und oben von den Zapfen 48,50 aufgenommen werden kann. Die beiden Zapfen 48,50, die aus einem Kunststoffmaterial bestehen können, dienen im übrigen als Anschlag zur Begrenzung des Einfederns der Blattfedern 10,12, da ein übermäßiges Einfedern zu einer dauerhaften Verformung des Materials der Blattfedern 10,12 führen kann, die insbesondere dann bei starker Belastung eintreten kann, wenn die beiden Blattfedern aus Kunststoff bestehen.

Alle in der Zeichnung gezeigten Teile können ohne Zurhilfenahme von Werkzeugen durch Zusammenstecken montiert werden. Durch die Profilierung der Zapfen 42,48,50 und eine entsprechende leichte Überdimensionierung in Bezug auf die Bohrungen 44,46 bzw. eine leichte Unterdimensionierung der Bohrung der Zapfen 48,50 kann erreicht werden, daß die gesamte Konstruktion durch Zusammenstecken so fest verbunden wird, daß weitere Verbindungsmittel nicht notwendig sind. Im Einzelfall kann jedoch auch ein Kleber zum Festlegen der Zapfenverbindungen verwendet werden.

## Patentansprüche

1. Federelement zur Abstützung von Latten oder Stütztellern in Bettrahmen, bestehend aus einer unteren und einer oberen, C-förmigen Blattfeder (10,12), die spiegelbildlich zueinander angeordnet und an beiden Enden einstückig oder durch Verbindungsmittel verbunden sind, mit wenigstens einem zusätzlichen elastischen Stützglied (52) zur Unterstützung der Rückfederbewegung des Federelements, das durch eine innerhalb des Federelements zwischen den Scheitelpunkten der C-förmigen Blattfedern (10,12) angeordnete Druckfeder (52) gebildet wird, **dadurch gekennzeichnet, daß** die beiden Blattfedern (10,12) an beiden Enden hülsenförmig eingedrehte Laschen (14,16,18,20) aufweisen und daß die beim Herstellen der Verbindung der beiden Blattfedern zusammentreffenden Laschen jeweils versetzt an dem jeweiligen Rand der Blattfedern (10,12) angeordnet sind, so daß sie gemeinsam eine durchgehende Hülse bilden, in die ein Verbindungsstift eingeschoben ist.

2. Federelement nach Anspruch 1, **dadurch gekennzeichnet, daß** die Druckfeder eine Schraubenfeder ist.

3. Federelement nach Anspruch 1, **dadurch gekennzeichnet, daß** die Druckfeder eine Doppelkegelfeder ist..

4. Federelement nach Anspruch 1, **dadurch gekennzeichnet, daß** die Druckfedern eine ausgebauchte Tonnenfeder ist.

5. Federelement nach einen der vorhergehenden Ansprüche, **dadurch gekennzeichnet, daß** auf den einander zugewandten Innenseiten der Blattfedern (10,12) Zapfen (48,50) vorgesehen sind, deren Außendurchmesser im wesentlichen dem Wicklungsdurchmesser der Endbereiche der Druckfeder (52) entspricht und deren Länge so gewählt ist, daß sie gemeinsam einen Anschlag zur Begrenzung der Federbewegung bilden.

6. Federelement nach einem der Ansprüche 1 bis 5, **gekennzeichnet durch** Verbindungsplatten (22,24) zwischen den beiden Außenseiten der Blattfedern (10,12) und angrenzenden Teilen (26,28) eines Bettrahmens, welche Verbindungsplatten auf ihren nach außen gerichteten Oberflächen Zapfen (42) zur Verbindung mit den Teilen des Bettrahmens aufweisen.

7. Federelement nach Anspruch 6, **dadurch gekennzeichnet, daß** die Verbindungsplatten (22,24) auf der dem Federelement (10,12) zugewandten Oberfläche einen vorspringenden Stift (30,32) aufweisen, der jeweils ein Bohrloch (34,36) im Scheitelbereich der zugeordneten Blattfedern (10,12) durchdringt und auf den der jeweils an der Innenseite der Blattfedern zugeordnete Zapfen (48,50) aufgeschoben ist.

## Claims

1. Spring element for supporting laths or support plates in bed frames, comprising a lower and an upper C-shaped leaf spring (10, 12) which are arranged as a mirror image relative to each other and which are connected integrally or by connection means at both ends, having at least one additional resilient support member (52) for supporting the resilient movement of the spring element which is formed by a compression spring (52), which is arranged inside the spring element between the vertices of the C-shaped leaf springs (10, 12), **characterised in that** the two leaf springs (10, 12) have tabs (14, 16, 18, 20) which are turned in a sleeve-like manner at both ends, and **in that** the tabs which meet when the connection of the two leaf springs is brought about are each arranged displaced at the edge of the leaf springs (10, 12) so that together they form a continuous sleeve, in which a connection pin is introduced.

2. Spring element according to claim 1, **characterised in that** the compression spring is a helical spring.

3. Spring element according to claim 1, **characterised in that** the compression spring is a double-cone spring.

4. Spring element according to claim 1, **characterised in that** the compression spring is a bellied barrel spring.

5. Spring element according to any one of the preceding claims, **characterised in that** studs (48, 50) are provided at the mutually facing inner sides of the leaf springs (10, 12), the outside diameter of which studs (48, 50) substantially corresponds to the winding diameter of the end regions of the compression spring (52) and the length of which is selected so that together they form a stop for limiting the spring movement.

6. Spring element according to any one of claims 1 to 5, **characterised by** connection plates (22, 24) between the two outer sides of the leaf springs (10, 12) and adjoining portions (26, 28) of a bed frame, which connection plates have, at the outwardly directed surfaces thereof, studs (42) for connection to the portions of the bed frame.

7. Spring element according to claim 6, **characterised in that** the connection plates (22, 24) have, at the surface facing the resilient element (10, 12), a projecting pin (30, 32) which extends through a drilled hole (34, 36) in the vertex region of the associated leaf springs (10, 12) and onto which the stud (48, 50), which is associated with the leaf springs at the inner side, is fitted.

## Revendications

1. Elément-ressort pour supporter des lattes ou des disques de support dans un cadre de lit, se composant de ressorts à lames, en forme de C, inférieur et supérieur (10, 12), qui sont disposés de manière inversée l'un par rapport à l'autre et sont reliés aux deux extrémités d'un seul tenant ou par des moyens de jonction, avec au moins un élément de support élastique, supplémentaire (52) pour soutenir le mouvement de retour élastique de l'élément de ressort, qui est formé par un ressort de compression (52), disposé à l'intérieur de l'élément de ressort, entre les sommets des ressorts à lames en forme de C (10, 12), **caractérisé en ce que** les deux ressorts à lames (10, 12) présentent, aux deux extrémités, des attaches roulées en forme de douilles (14, 16, 18, 20) et que les attaches, qui sont réunies lors de l'établissement de la jonction des deux ressorts à lames, sont disposées, respectivement décalées, sur le bord respectif des ressorts à lames (10, 12), de sorte qu'elles forment en commun une douille continu, dans laquelle est insérée une broche de jonction.

2. Elément-ressort selon la revendication 1, **caractérisé en ce que** le ressort de compression est un ressort à boudin.

3. Elément-ressort selon la revendication 1, **caractérisé en ce que** le ressort de compression est un ressort à double cône.

4. Elément-ressort selon la revendication 1, **caractérisé en ce que** le ressort de compression est un ressort bombé, embouti.

5. Elément-ressort selon l'une des revendications précédentes, **caractérisé en ce qu'**il est prévu, sur les côtés intérieurs, tournés l'un vers l'autre, des ressorts à lames (10, 12), des tourillons (48, 50), dont le diamètre extérieur correspond essentiellement au diamètre d'enroulement des zones d'extrémité du ressort de compression (52) et dont la longueur est sélectionnée de sorte qu'ils forment en commun une butée, pour limiter le mouvement du ressort.

6. Elément-ressort selon l'une des revendications 1 à 5, **caractérisé par** des plaques de jonction (22, 24), entre les deux faces extérieures des ressorts à lames (10, 12) et les parties contiguës (26, 28) d'un cadre de lit, lesquelles plaques de jonction présentent, sur leurs surfaces, orientées vers l'extérieur, des tourillons (42) pour la jonction avec les parties du cadre de lit.

7. Elément-ressort selon la revendication 6, **caractérisé en ce que** les plaques de jonction (22, 24) présentent, sur la surface tournée vers l'élément de ressort (10, 12), une broche en saillie (30, 32), qui pénètre, respectivement, dans un trou alésé (34, 36), dans la zone de sommet des ressorts à lames associés (10, 12) et est poussée sur les tourillons (48, 50), associés, respectivement, au côté intérieur des ressorts à lames.
